# FASCICULE DE BREVET EUROPEEN

(11) **EP 1 605 474 B1**
(45) Date de publication et mention de la délivrance du brevet: **14.03.2018**
(21) Numéro de dépôt: 05300448.7
(22) Date de dépôt: 02.06.2005
(51) Int. Cl.: H01B 7/02

(54) **Cable comportant plusieurs conducteurs isolés enveloppés dans une même gaine et procédé de fabrication d'un tel cable**
Kabel mit mehreren isolierten Leitern in einem Mantel und Herstellungsverfahren des Kabels.
Cable comprising a plurality of insulated conductors contained in the same jacket and manufacturing method of the cable.

(30) Priorité: 07.06.2004 FR 0406090
(43) Date de publication de la demande: 14.12.2005
(73) Titulaire: Nexans, 92400 Courbevoie (FR)
(72) Inventeur: KENSICHER, Christèle, 69007 Lyon (FR); ODOT, Patrick, 71400 Autun (FR)
(74) Mandataire: Feray, Valérie

(56) Documents cités:
- EP-A2- 1 176 612

## Description

La présente invention concerne un câble composé d'une pluralité de conducteurs isolés s'étendant à l'intérieur d'une même gaine de protection.

L'invention concerne également un procédé de fabrication d'un tel câble.

L'invention trouve une application particulièrement avantageuse, mais non exclusive, dans le domaine des câbles d'énergie et/ou de télécommunication.

Il est à noter que dans l'ensemble de ce texte, un conducteur isolé désigne très généralement tout élément électriquement conducteur recouvert d'un élément électriquement isolant. Il est par ailleurs entendu que l'élément conducteur et/ou l'élément isolant peuvent avoir une structure simple ou composite. C'est ainsi que l'élément conducteur peut être constitué de plusieurs conducteurs électriques indépendants ou non, et que l'élément isolant peut être composé d'une pluralité de couches isolantes superposées.

Quoi qu'il en soit, il est connu de regrouper plusieurs conducteurs isolés au sein d'une même gaine, afin de constituer un câble unique. La réalisation d'un tel ensemble s'effectue habituellement en extrudant la gaine autour des différents conducteurs isolés préalablement rassemblés en faisceau.

Ce type de procédé de fabrication présente toutefois l'inconvénient de générer un collage entre la gaine et chaque conducteur isolé. Lors de l'extrusion, le matériau de gaine est en effet utilisé à l'état fondu et il est mis directement au contact du matériau isolant de chaque conducteur isolé. L'adhésion qui se produit entre les matériaux en question, rend alors le câble particulièrement difficile à dénuder ultérieurement. Cet état de fait apparaît d'autant plus problématique que la gaine doit être systématiquement retirée à l'extrémité du câble dès lors qu'un raccordement est envisagé.

Une solution connue pour résoudre ce problème de collage consiste à recouvrir de talc la surface extérieure de chaque conducteur isolé, préalablement à l'extrusion de la gaine. Mais cette opération s'avère peu pratique à mettre en oeuvre, en raison essentiellement du caractère pulvérulent du talc qui rend toute manipulation difficile et inévitablement salissante. Au final, cela pénalise la productivité de toute la chaîne de fabrication du câble. L'application de cette matière anti-adhérente requiert par ailleurs l'utilisation d'équipements spécifiques, ce qui a également pour conséquence d'impacter négativement le prix de revient du câble.

Une autre solution pour éviter le phénomène d'adhésion entre la gaine et les conducteurs isolés consiste à enduire la surface extérieure de chaque élément isolant avec une émulsion à base de silicone. Mais cette opération ne s'avère pas plus pratique à mettre en oeuvre que précédemment, en raison cette fois de la consistance huileuse de la matière anti-adhérente, qui rend l'application tout aussi difficile et salissante que dans la solution auparavant évoquée. Des équipements spécifiques sont par ailleurs là encore nécessaires. Au final, les conséquences en terme de productivité et de prix de revient sont sensiblement identiques à celles inhérentes à la mise en oeuvre de la première solution.

On peut également citer le document EP-1 176 612 qui décrit un câble électrique avec une isolation bicouche dont le rapport d'épaisseur de la couche interne sur la couche externe est entre 50:50 et 70:30.

Aussi le problème technique à résoudre, par l'objet de la présente invention, est de proposer un câble comportant au moins deux conducteurs isolés regroupés au sein d'une même gaine, chaque conducteur isolé comprenant un élément conducteur s'étendant à l'intérieur d'un élément isolant, câble qui permettrait d'éviter les problèmes de l'état de la technique en étant sensiblement moins onéreux à fabriquer, tout en demeurant facile à dénuder.

La solution au problème technique posé se trouve dans l'objet de la revendication 1.

Le terme peau désigne ici une couche extrêmement mince qui enveloppe individuellement un conducteur isolé et qui adhère fortement à la surface externe de l'élément isolant correspondant, surface avec laquelle ladite couche coopère par contact étroit. Mais en plus, cette peau présente ici avantageusement la propriété de ne pas adhérer à la surface interne de la gaine. Cette dernière peut par conséquent être dénudée très facilement, sans par ailleurs que l'intégrité des conducteurs isolés ne puisse être altérée.

L'invention concerne également un procédé de fabrication d'un câble tel que précédemment défini. Ce procédé est remarquable en ce qu'il comporte les étapes consistant à:
- extruder l'élément isolant autour de chaque élément conducteur pour constituer chaque conducteur isolé,
- extruder autour de chaque conducteur isolé une peau qui est solidaire de l'élément isolant correspondant et qui est anti-adhérente vis-à-vis de la gaine,
- extruder la gaine autour de l'ensemble des conducteurs isolés préalablement rassemblés en faisceau.

L'invention telle qu'ainsi définie présente l'avantage d'être significativement plus facile à mettre en oeuvre que les solutions de l'art antérieur, puisqu'elle ne nécessite qu'un appareillage classique de fabrication de câble, en l'occurrence un appareillage d'extrusion. La solution consistant à intercaler une peau doit ainsi permettre un gain de productivité de l'ordre de 10%, tout en garantissant la non adhésion entre la gaine et les différents conducteurs isolés.

La présente invention concerne également les caractéristiques qui ressortiront au cours de la description qui va suivre, et qui devront être considérées isolément ou selon toutes leurs combinaisons techniques possibles.

Cette description, qui est destinée à mieux faire comprendre comment l'invention peut être réalisée, est donnée à titre d'exemple non limitatif et en référence à la figure unique qui illustre ... conforme à l'invention.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La figure unique représente donc un câble 1 composé de quatre conducteurs isolés 2 qui sont regroupés au sein d'une même gaine de protection 3. Dans cet exemple de réalisation, chaque conducteur isolé 2 est constitué par un élément conducteur 4 en cuivre s'étendant à l'intérieur d'un élément isolant 5 en polymère.

Conformément à l'objet de la présente invention, chaque conducteur isolé 2 est par ailleurs recouvert d'une peau 6 qui est solidaire de son élément isolant 5 et qui est anti-adhérente vis-à-vis de la gaine 3.

A ce stade, et sous réserve que la peau 6 présente effectivement une bonne capacité d'adhésion vis-à-vis de chaque élément isolant 5 et des propriétés anti-adhérentes vis-à-vis de la gaine 3, toute combinaison de matériaux peut être envisagée pour constituer les différents éléments destinés à être en contact au sein du câble, à savoir chacun desdits éléments isolants 5, ladite peau 6 et ladite gaine 3. Selon l'invention chaque peau 6 présente une épaisseur de 0,05 à 0,2 mm.

La peau 6 n'a ici pas d'autres fonctions que de constituer une interface entre chaque conducteur isolé 2 et la gaine 3. Ceci explique pourquoi son épaisseur s'avère si faible comparée à celle de chaque élément isolant 5 et/ou à celle de la gaine 3 qui sont plutôt de l'ordre du millimètre.

Conformément à un premier mode de réalisation de l'invention, chaque peau 6 est ici à base de polypropylène.

Utilisé sensiblement pur, ce matériau plastique offre l'avantage de présenter des propriétés anti-adhérentes significatives vis-à-vis de la plupart des matériaux qui sont communément utilisés pour constituer des gaines 3 dans le domaine de la câblerie. De plus, comme la température de fusion du polypropylène est plus élevée que la température de mise en oeuvre des matériaux de gaine en question, il n'y a pas de risque de collage lors de la formation de la gaine 3. Afin qu'il y ait par contre une bonne adhésion entre le polypropylène et chaque conducteur isolé 2, la peau 6 sera avantageusement formée en même temps que l'élément isolant 5 correspondant ; la solidarisation s'effectuant alors par interpénétration en surface des deux types de matériaux.

Selon une particularité de ce premier mode de réalisation, chaque élément isolant 5 est par ailleurs à base d'au moins une polyoléfine réticulée, et la gaine 3 est quant à elle à base d'au moins une polyoléfine chargée.

En d'autres termes, chaque élément isolant 5 est réalisé à partir d'une composition comportant au moins une polyoléfine dont au moins une est réticulable. Cela signifie ensuite que la gaine 3 est quant à elle réalisée à partir d'une matrice de type polyoléfine dans laquelle est dispersée une charge organique, indépendamment d'ailleurs de la fonction de cette dernière.

De manière particulièrement avantageuse, chaque élément isolant 5 est ici à base de polyéthylène réticulé.

Conformément à une autre caractéristique avantageuse, la gaine 3 est elle à base d'un mélange d'éthyl vinyl acétate et de polyéthylène.

Toutes proportions peuvent à priori être envisagées entre les deux constituants du mélange destiné à constituer la gaine 3. La composition de gaine en question peut même intégrer classiquement une charge organique.

Mais selon un second mode de réalisation de l'invention, chaque peau 6 peut également être réalisée à partir d'un mélange de polypropylène et de polychlorure de vinyle.

Dans cette hypothèse, la proportion de polypropylène par rapport au polychlorure de vinyle peut avantageusement varier de 5 à 30% dans le mélange composant la peau 6.

Conformément à une particularité de ce second mode de réalisation, chaque élément isolant 5 est alors à base d'au moins un polymère halogéné, tandis que la gaine 3 est quant à elle à base d'au moins un polymère halogéné chargé.

De manière particulièrement avantageuse, chaque élément isolant 5 est à base de polychlorure de vinyle.

Conformément à une autre caractéristique avantageuse, la gaine 3 est à base de polychlorure de vinyle chargé.

Il est à noter ici que le polypropylène et le polychlorure de vinyle ne sont à priori pas compatibles, en ce sens qu'il ne peut y avoir théoriquement d'adhésion entre ces deux types de matériaux plastiques, notamment par interpénétration à l'état fondu. Il s'avère cependant qu'une peau 6 constituée d'un mélange de polypropylène et de polychlorure de vinyle tel que précédemment défini, est avantageusement en mesure d'adhérer à un élément isolant 5 en polychlorure de vinyle si les matériaux en question sont tous deux mis en contact à l'état fondu. Ainsi donc, pour ne pas qu'il y ait d'adhésion entre cette peau 6 et une gaine 3 en polychlorure de vinyle, il suffira de déposer cette dernière une fois seulement que ladite peau 6 ne sera plus à l'état fondu.

De préférence, la composition de la gaine 3 est chargé avec de la craie. Cette caractéristique a essentiellement pour but de faire baisser le prix de revient de la gaine 3.

Dans ce cas de figure, la composition de la gaine 3 peut comporter en outre avantageusement un plastifiant.

L'invention concerne également un procédé de fabrication d'un câble 1 comportant au moins deux conducteurs isolés 2 regroupés au sein d'une même gaine 3, chaque conducteur isolé 2 comprenant un élément conducteur 4 s'étendant à l'intérieur d'un élément isolant 5.

Ce procédé de fabrication est remarquable en ce qu'il comporte les étapes consistant à:
- extruder l'élément isolant 5 sur chaque élément conducteur 4 pour constituer chaque conducteur isolé 2,
- extruder sur chaque conducteur isolé 2 une peau 6 qui est adhérente vis-à-vis de l'élément isolant 5 et qui est anti-adhérente vis-à-vis de la gaine 3,
- extruder la gaine 3 autour de l'ensemble des conducteurs isolés 2 préalablement rassemblés en faisceau.

Le câble selon l'invention peut ainsi être réalisé avec des appareillages d'extrusion classiques, ce qui s'avère particulièrement avantageux en terme de coût de fabrication, comparativement aux procédés de l'état de la technique qui requiert d'onéreux équipements spécifiques.

Selon une particularité de ce procédé de fabrication, l'extrusion de chaque peau 6 est réalisée simultanément à l'extrusion de l'élément isolant 5 correspondant.

A cet égard, il est à noter que dans le domaine de la câblerie, il est relativement courant de réaliser de la co-extrusion, notamment lorsque l'on désire colorer un élément isolant de façon économique. Cela signifie que de nombreuses extrudeuses ont la capacité de déposer une fine couche de polymère à la surface d'un élément isolant. Ces appareillages peuvent par conséquent être avantageusement utilisés pour former la peau 6 à la surface de chaque conducteur isolé 2.

## Revendications

1. Câble (1) comportant au moins deux conducteurs isolés (2) regroupés au sein d'une même gaine (3), chaque conducteur isolé (2) comprenant un élément conducteur (4) s'étendant à l'intérieur d'un élément isolant (5), chaque conducteur isolé (2) est recouvert d'une peau (6) présentant une épaisseur plus faible que celle de chaque élément isolant (5) et/ou que celle de la gaine (3), **caractérisé en ce que** ladite peau (6) est solidaire de l'élément isolant (5) et anti-adhérente vis-à-vis de la gaine (3), et présente une épaisseur de 0,05 à 0,2 mm.

2. Câble (1) selon la revendication 1, **caractérisé en ce que** la température de fusion de la peau (6) est plus élevée que la température de mise en oeuvre de la gaine (3).

3. Câble (1) selon la revendication 1 ou 2, **caractérisé en ce que** chaque peau (6) est à base de polypropylène.

4. Câble (1) selon l'une quelconque des revendications 1 à 3, **caractérisé en ce que** chaque élément isolant (5) est à base d'au moins une polyoléfine réticulée, et **en ce que** la gaine (3) est à base d'au moins une polyoléfine chargée.

5. Câble (1) selon la revendication 4, **caractérisé en ce que** chaque élément isolant (5) est à base de polyéthylène réticulé.

6. Câble (1) selon la revendication 4 ou 5, **caractérisé en ce que** la gaine (3) est à base d'un mélange d'éthyl vinyl acétate et de polyéthylène.

7. Câble (1) selon l'une quelconque des revendications précédentes, **caractérisé en ce que** chaque peau (6) est à base d'un mélange de polypropylène et de polychlorure de vinyle.

8. Câble (1) selon la revendication 7, **caractérisé en ce que** la proportion de polypropylène dans le mélange composant la peau (6) est de 5 à 30%.

9. Câble (1) selon l'une des revendications 7 ou 8, **caractérisé en ce que** chaque élément isolant (5) est à base d'au moins un polymère halogéné, et **en ce que** la gaine (3) est à base d'au moins un polymère halogéné chargé.

10. Câble (1) selon la revendication 9, **caractérisé en ce que** chaque isolant (5) est à base de polychlorure de vinyle.

11. Câble (1) selon l'une des revendications 9 ou 10, **caractérisé en ce que** la gaine (3) est à base de polychlorure de vinyle chargé.

12. Câble (1) selon l'une quelconque des revendications 9 à 11, **caractérisé en ce que** la composition de la gaine (3) est chargée avec de la craie.

13. Procédé de fabrication d'un câble (1) comportant au moins deux conducteurs isolés (2) regroupés au sein d'une même gaine (3), chaque conducteur isolé (2) comprenant un élément conducteur (4) s'étendant à l'intérieur d'un élément isolant (5), **caractérisé en ce que** ledit procédé comporte les étapes consistant à:
- extruder l'élément isolant (5) autour de chaque élément conducteur (4) pour constituer chaque conducteur isolé (2),
- extruder autour de chaque conducteur isolé (2) une peau (6) présentant une épaisseur plus faible que celle de chaque élément isolant (5) et/ou que celle de la gaine (3), et qui est solidaire de l'élément isolant (5) correspondant et anti-adhérente vis-à-vis de la gaine (3), ladite peau (6) présentant une épaisseur de 0,05 à 0,2 mm,
- extruder la gaine (3) autour de l'ensemble des conducteurs isolés (2) préalablement rassemblés en faisceau.

14. Procédé de fabrication selon la revendication 13, **caractérisé en ce que** l'extrusion de chaque peau (6) est réalisée simultanément à l'extrusion de l'élément isolant (5) correspondant.

## Patentansprüche

1. Kabel (1), umfassend mindestens zwei isolierte Leiter (2), die in einem gleichen Mantel (3) angeordnet sind, wobei jeder isolierte Leiter (2) ein leitendes Element (4) umfasst, das sich im Inneren eines isolierenden Elements (5) erstreckt, jeder isolierte Leiter (2) mit einer Umhüllung (6) bedeckt ist, die eine geringere Dicke als diejenige jedes isolierenden Elements (5) und/oder diejenige des Mantels (3) aufweist, **dadurch gekennzeichnet, dass** die Umhüllung (6) mit dem isolierenden Element (5) einstückig und gegenüber dem Mantel (3) nicht haftend ist und eine Dicke von 0,05 bis 0,2 mm aufweist.

2. Kabel (1) nach Anspruch 1, **dadurch gekennzeichnet, dass** die Fusionstemperatur der Umhüllung (6) höher als die Temperatur der Durchführung des Mantels (3) ist.

3. Kabel (1) nach Anspruch 1 oder 2, **dadurch gekennzeichnet, dass** jede Umhüllung (6) auf Polypropylen basiert.

4. Kabel (1) nach einem beliebigen der Ansprüche 1 bis 3, **dadurch gekennzeichnet, dass** jedes isolierende Element (5) mindestens auf einem vernetzten Polyolefin basiert, und dadurch, dass der Mantel (3) auf mindestens einem geladenen Polyolefin basiert.

5. Kabel (1) nach Anspruch 4, **dadurch gekennzeichnet, dass** jedes isolierende Element (5) auf vernetztem Polyethylen basiert.

6. Kabel (1) nach Anspruch 4 oder 5, **dadurch gekennzeichnet, dass** der Mantel (3) auf einer Mischung aus Ethylvinylacetat und Polyethylen basiert.

7. Kabel (1) nach einem beliebigen der vorhergehenden Ansprüche, **dadurch gekennzeichnet, dass** jede Umhüllung (6) auf einer Mischung aus Polypropylen und Polyvinylchlorid basiert.

8. Kabel (1) nach Anspruch 7, **dadurch gekennzeichnet, dass** die Proportion von Polypropylen in der Mischung, aus der die Umhüllung (6) besteht, von 5 bis 30 % beträgt.

9. Kabel (1) nach einem der Ansprüche 7 oder 8, **dadurch gekennzeichnet, dass** jedes isolierende Element (5) auf mindestens einem halogenierten Polymer basiert, und dadurch, dass der Mantel (3) auf mindestens einem geladenen halogenierten Polymer basiert.

10. Kabel (1) nach Anspruch 9, **dadurch gekennzeichnet, dass** jedes isolierende Element (5) auf Vinylpolychlorid basiert.

11. Kabel (1) nach einem der Ansprüche 9 oder 10, **dadurch gekennzeichnet, dass** der Mantel (3) auf geladenem Vinylpolychlorid basiert.

12. Kabel (1) nach einem beliebigen der Ansprüche 9 bis 11, **dadurch gekennzeichnet, dass** die Zusammensetzung des Mantels (3) mit Kreide geladen ist.

13. Verfahren zur Herstellung eines Kabels (1), umfassend mindestens zwei isolierte Leiter (2), die innerhalb eines gleichen Mantels (3) angeordnet sind, wobei jeder isolierte Leiter (2) ein leitendes Element (4) umfasst, das sich im Inneren eines isolierenden Elements (5) erstreckt, **dadurch gekennzeichnet, dass** das Verfahren die Schritte umfasst, bestehend aus:
- Extrudieren des isolierenden Elements (5) um jedes leitende Element (4) herum, um jeden isolierten Leiter (2) zu bilden,
- Extrudieren um jeden isolierten Leiter (2) herum einer Umhüllung (6), die eine geringere Dicke als diejenige jedes isolierenden Elements (5) und/oder diejenige des Mantels (3) aufweist, und die mit dem entsprechenden isolierenden Element (5) einstückig und gegenüber dem Mantel (3) nicht haftend ist, wobei die Umhüllung (6) eine Dicke von 0,05 bis 0,2 mm aufweist,
- Extrudieren der Umhüllung (3) um die Gesamtheit der isolierten Leiter (2) herum, die zuvor in ein Bündel gesammelt wurden.

14. Verfahren zur Herstellung nach Anspruch 13, **dadurch gekennzeichnet, dass**, die Extrusion jeder Umhüllung (6) gleichzeitig mit der Extrusion des entsprechenden isolierenden Elements (5) durchgeführt wird.

## Claims

1. Cable (1) comprising at least two insulated conductors (2) grouped together within one same jacket (3), each insulated conductor (2) comprising a conductive element (4) extending inside an insulating element (5), each insulated conductor (2) is wrapped in a skin (6) having a narrower thickness than that of each insulating element (5) and/or than that of the jacket (3), **characterized in that** said skin (6) is joined to the insulating element (5) and is anti-adherent to the jacket (3) and has a thickness of 0.05 to 0.2 mm.

2. The cable (1) according to claim 1, **characterized in that** the melting temperature of the skin (6) is higher than the forming temperature of the jacket (3).

3. The cable (1) according to claim 1 or 2, **characterized in that** each skin (6) is made of polypropylene.

4. The cable (1) according to any of claims 1 to 3, **characterized in that** each insulating element (5) is made of at least one cross-linked polyolefin, and **in that** the jacket (3) is made of at least one filled polyolefin.

5. The cable (1) according to claim 4, **characterized in that** each insulating element (5) is made of cross-linked polyethylene.

6. The cable (1) according to claim 4 or 5, **characterized in that** the jacket (3) is made of a mixture of ethyl vinyl acetate and polyethylene.

7. The cable (1) according to any of the preceding claims, **characterized in that** each skin (6) is made of a mixture of polypropylene and polyvinyl chloride.

8. The cable (1) according to claim 7, **characterized in that** the proportion of polypropylene in the mixture composing the skin (6) is 5 to 30 %.

9. The cable (1) according to one of claims 7 or 8, **characterized in that** each insulating element (5) is made of at least one halogenated polymer, and **in that** the jacket (3) is made of at least one filled halogenated polymer.

10. The cable (1) according to claim 9, **characterized in that** each insulator (5) is made of polyvinyl chloride.

11. The cable (1) according to one of claims 9 or 10, **characterized in that** the jacket (3) is made of filled polyvinyl chloride.

12. The cable (1) according to any of claims 9 to 11, **characterized in that** the composition of the jacket (3) is filled with chalk.

13. Method for manufacturing a cable (1) comprising at least two insulated conductors (2) grouped together within one same jacket (3), each insulated conductor (2) comprising a conductive element (4) extending inside an insulating element (5), **characterized in that** said method comprises the steps of:
- extruding the insulating element (5) around each conductive element (4) to form each insulated conductor (2);
- around each insulated conductor (2), extruding a skin (6) having a narrower thickness than that of each insulating element (5) and/or than that of the jacket (3), and being joined to the corresponding insulating element (5) and anti-adherent to the jacket (3), said skin (6) having a thickness of 0.05 to 0.2 mm;
- extruding the jacket (3) around the assembly of insulated conductors (2) previously assembled in a bundle.

14. The manufacturing method according to claim 13, **characterized in that** the extrusion of each skin (6) is performed simultaneously with the extrusion of the corresponding insulating element (5).
